# EUROPÄISCHE PATENTSCHRIFT

(11) **EP 2 179 716 B1**
(45) Veröffentlichungstag und Bekanntmachung des Hinweises auf die Patenterteilung: **15.06.2011**
(21) Anmeldenummer: 09173352.7
(22) Anmeldetag: 16.10.2009
(51) Int. Cl.: A61G 7/10

(54) **Transportvorrichtung für Patienten**
Transport device for patients
Dispositif de transport pour patients

(30) Priorität: 23.10.2008 DE 102008052968
(43) Veröffentlichungstag der Anmeldung: 28.04.2010
(73) Patentinhaber: Schuster, Jürg O., 8126 Zumikon (CH)
(72) Erfinder: Schuster, Jürg O., 8126 Zumikon (CH)
(74) Vertreter: Schickedanz, Willi

(56) Entgegenhaltungen:
- DE-B3- 10 334 270
- DE-C1- 3 814 972
- DE-C1- 19 512 008
- DE-C2- 3 806 470

## Beschreibung

Die Erfindung betrifft eine Transportvorrichtung nach dem Oberbegriff des Patentanspruchs 1.

In Kliniken oder bei der häuslichen Pflege von Patienten besteht oft das Bedürfnis, den Patienten von einer Stelle zu einer anderen zu transportieren, ohne dass der Patient einen eigenen Beitrag zur Fortbewegung leistet. Ein solcher Transport findet beispielsweise von einem ersten Bett zu einem daneben stehenden zweiten Bett statt.

Es ist bereits eine Transportvorrichtung für Patienten bekannt, die tragbar ist und mit der es möglich ist, auch schwergewichtige Patienten durch körperlich schwache Personen umzubetten (DE 38 06 470 C2). Bei dieser Transportvorrichtung ist ein Endlosband um ein Brett geschlungen, wobei der Querschnittsumfang des Bretts im Wesentlichen dem Querschnittsumfang des Endlosbands entspricht. Dabei ist der Reibungswiderstand zwischen dem Endlosband und dem Brett so klein, dass er von einer Bedienperson, die am Endlosband zieht, überwunden werden kann, wenn sich auf dem Endlosband eine Person befindet. Die aufeinander liegenden Flächen des Endlosbands und des Bretts können dabei aus Polypropylenbandgewebe bestehen. Außerdem kann als Brett eine relativ starre Schaumstoffmatte vorgesehen sein. Ein Nachteil dieser Transportvorrichtung besteht darin, dass sie sperrig und nicht faltbar ist.

Es ist weiterhin eine Transportvorrichtung für Patienten bekannt, die besser tragbar ist (Internationales Geschmacksmuster DM/011933). Diese Transportvorrichtung weist an ihrer Schmalseite Griffe auf und ist in der Mitte faltbar.

Bei einer anderen bekannten Transportvorrichtung für Patienten ist anstelle eines Bretts ein Stück Rollladen vorgesehen (DE 103 34 270 B3). Hierdurch kann die Transportvorrichtung zusammengerollt werden.

Der Erfindung liegt die Aufgabe zugrunde, eine Transportvorrichtung der gattungsgemäßen Art zu schaffen, bei der zwei einander gegenüberliegende Enden mit Sicherheitsvorrichtungen versehen sind.

Diese Aufgabe wird gemäß den Merkmalen des Anspruchs 1 gelöst.

Die Erfindung betrifft somit eine Transportvorrichtung für Patienten, die mit geringer Kraft von einer ersten Stelle zu einer zweiten Stelle transportiert werden sollen. Hierzu ist ein festes Brett vorgesehen, das auch elastisch sein kann, wobei dieses Brett von einem Endlosband umgeben ist. Dieses Endlosband ist an die Form des Bretts angepasst und kann um das Brett herum gleiten. Die äußeren Enden des Bretts sind mit Kappen versehen, die einerseits dem Brett an den Enden eine hohe Steifigkeit verleihen und andererseits verhindern, dass Körperflüssigkeit in den Zwischenraum zwischen Brett und Endlosband gelangen.

Ein mit der Erfindung erzielter Vorteil besteht darin, dass durch die Sicherheitsvorrichtungen ein Transport z. B. von einem Bett zu einem anderen Bett auch dann möglich ist, wenn zwischen den beiden Betten eine Lücke besteht, denn die an den Enden vorgesehenen Kappen sind sehr formstabil ausgebildet. Da die Kappen das Endlosband untergreifen, wird überdies verhindert, dass Körperflüssigkeit von den Seiten, d. h. dort, wo sich die Kappen befinden, sofort auf die Oberseite des Bretts oder des über dem Brett befindlichen Tuchs gelangt.

Ein Ausführungsbeispiel der Erfindung ist in den Zeichnungen dargestellt und wird im Folgenden näher beschrieben. Es zeigen:
- Fig. 1a: einen Patienten auf einer Transportvorrichtung in einer ersten Position;
- Fig. 1b: einen Patienten auf einer Transportvorrichtung in einer zweiten Position;
- Fig. 2: eine Draufsicht auf eine erfindungsgemäße Transportvorrichtung;
- Fig. 3: eine perspektivische Darstellung der in der Fig. 2 gezeigten Transportvorrichtung;
- Fig. 4: einen Schnitt A-A durch die in Fig. 2 gezeigte Transportvorrichtung;
- Fig. 5: eine perspektivische Ansicht auf eine Kappe mit Griff;
- Fig. 6: einen Längsschnitt durch die Kappe gemäß Fig. 5;
- Fig. 7: eine Variante der erfindungsgemäßen Transportvorrichtung im demontierten Zustand:
- Fig. 7a: eine elastische Verbindung zwischen zwei Brettern;
- Fig. 8: die Variante gemäß Fig. 7 im teilweise montierten Zustand;
- Fig. 9: die Variante gemäß Fig. 7 im fertig montierten Zustand.

In der Fig. 1a ist ein Patient 1 auf einer Transportvorrichtung 2 der gattungsgemäßen Art - entsprechend DE 38 06 470 C2 - dargestellt, wobei die Transportvorrichtung 2 eine erste Position einnimmt. Die Transportvorrichtung 2 weist dabei ein inneres Brett 3 und ein um dieses Brett 3 geschlungenes Endlosband 4 auf. Das Gewicht des Patienten ist mit G bezeichnet. Wird nun der Patient 1 oder das Endlosband 4 mit einer Kraft F nach rechts gezogen, so bewegt sich die Transportvorrichtung 2 um den Weg z nach rechts, während sich der Patient 1 um den Weg 2 z nach rechts bewegt Die zweite Position der Transportvorrichtung 2 mit dem Patienten 1 ist In Fig. 1b dargestellt.

Der Patient 1 bewegt sich also relativ zu einem ortsfesten Boden 5 und relativ zu der Transportvorrichtung 2, wobei die Relativbewegung zum Boden 5 doppelt so groß ist wie die Relativbewegung zur Transportvorrichtung 2. Während dieser Bewegungen gleitet das Endlosband 4 um das innere Brett 3. Damit die Kraft F, die beispielsweise von einer Pflegeperson aufgebracht wird, möglichst gering ist, dürfen zwischen dem Endlosband 4 und dem Brett 3 keine großen Reibungskräfte auftreten.

Bei reibungsfreier Umlenkung des Endlosbands 4 an den Kanten des Bretts 3 (z. B. durch Rollen oder Walzen) gilt dann $F = μG ,$ wobei µ der Reibungskoeffizient bzw. die Reibungszahl ist. Zwischen der (größeren) Haft- und der (kleineren) Gleitreibung soll hier nicht unterschieden werden. Für die Erfindung wichtig ist die Gleitreibung. Die Gleitreibung wird umso kleiner, je größer die Relativgeschwindigkeit zwischen aufeinander liegenden Körpern ist Nachfolgend sind einige Beispiele für Heftungs- und Reibungskoeffizienten angegeben (vgl. Gross/Hauger/Schröder/Wall: Technische Mechanik 1, Statik, 9. Aufl., 2006. S. 252).

| | Haftungskoeffizient | Reibungskoeffizient |
|---|---|---|
| Stahl auf Eis | 0,03 | 0.015 |
| Stahl auf Stahl | 0,15 ... 0,6 | 0,1 ... 0,4 |
| Stahl auf Teflon | 0,04 | 0,04 |
| Leder auf Metall | 0,4 | 0,3 |
| Holz auf Holz | 0,5 | 0,3 |
| Autoreifen auf Straße | 0,7 ... 0,9 | 0,5 ... 0,8 |
| Ski auf Schnee | 0,1 ... 0,3 | 0,04... 0,2 |

Wie man aus der vorstehenden Tabelle erkennt, erreicht man bei Verwendung von Teflon einen sehr kleinen Reibungskoeffizienten. Außerdem besteht in diesem Fall zwischen Haft- und Gleitreibung kein Unterschied.

Obwohl Reibung sowohl auf der Oberseite als auch auf der Unterseite des Bretts 3 auftritt, ergibt sich keine Verdopplung der Reibungskraft, weil die Kraft F den Weg 2 z, das Band auf dem Brett 3 an jeder Stelle aber nur den Relativweg z zurücklegt, jeweils bezogen auf einen ortsfesten Untergrund.

Bei reibungsbehafteter Umlenkung des Endlosbands 4 der Brett-Enden ergibt sich wegen der Seilreibungsgesetze (Euler-Eytelweln-Formel) die Kraft $F = μG + 2 ⁢ {S}_{0} ⁢ \frac{{e}^{μSπ} - 1}{{e}^{μSπ} + 1}$ wobei S₀ die Vorspannkraft und µₛ der Reibungskoeffizient an der Umlenkstelle ist.

Nimmt man µ = 0,1 und µₛ = 0,1 an, so ergibt sich die Zugkraft F zu $F = \left(0,1+\frac{2}{20}⁢\frac{{e}^{π / 10} - 1}{{e}^{π / 10} + 1}\right) ⁢ G = 0 , 1 G \left(1+0,16\right)$

Durch die Reibung in den Umlenkstellen erhöht sich somit die erforderliche Zugkraft bei den angesetzten Zahlenwerten um ca. 16 %. Die Überwindung der Reibung an den Umlenkstellen wäre auch notwendig, wenn die Transportvorrichtung ohne Patient verschoben würde. Die Euler-Eytelwein-Formel gibt an, wie unterschiedlich zwei Kräfte sein dürfen, die an den Enden eines Seils angreifen, das um einen runden Gegenstand geschlungen ist, damit das Seil nicht zu rutschen beginnt.

In der Fig. 2 ist die Transportvorrichtung 2 in einer Draufsicht dargestellt. Man erkennt hierbei das Endlosband 4 sowie an den Seiten jeweils eine Kappe 6, 7 mit einem Griff 8, 9. Die Kappen 6, 7 sind teilweise von dem Endlosband 4 überdeckt, was durch gestrichelte Linien angedeutet ist. Mit 10, 11, 12, 13 sind Anschläge, z. B. Schrauben, bezeichnet, die ein horizontales Verschieben des Endlosbands 4 verhindern. Die Abrundung des Endlosbands 4 an den langen Seiten ist durch zwei parallele Striche angedeutet.

In der Fig. 3 ist die Transportvorrichtung 2 noch einmal in einer perspektivischen Ansicht dargestellt, wobei eine Kante aufgeschnitten ist. An der aufgeschnittenen Stelle erkennt man das innere Brett 3 sowie ein fakultativ vorgesehenes Tuch 14, das um das Brett 3 geschlungen und mit diesem fest verbunden ist. Das Endlosband 4 ist seinerseits um das Tuch 14 geschlungen. In Fig. 3 ist - um Brett 3 und Tuch 14 zu zeigen - nicht dargestellt, dass die Kappe 7 eigentlich über dem Tuch 14 liegt, also zwischen Tuch 14 und Endlosband 4.

Ein Schnitt A-A durch die Transportvorrichtung 2 gemäß Fig. 2 ist in Fig. 4 dargestellt. Man erkennt hierbei das Brett 3, welches von dem Tuch 14 umgeben ist. Dieses mit dem Brett 3 fest verbundene Tuch 14 ist seinerseits von dem Endlosband 4 umgeben. Zwei Anschläge 11 und 13 für das Endlosband 4 sind am rechten und linken Ende der Transportvorrichtung 2 zu erkennen. Mit 15 und 16 sind Schrauben bezeichnet, welche die in Fig. 4 nicht dargestellten Kappen 6, 7 mit dem Brett 3 verbinden. Bei den Schrauben 15, 16 handelt es sich um Doppelschrauben, bei denen das Gewinde der einen Schraube in eine Gewindebuchse der anderen Schraube eingeschraubt wird. Statt zwei Schrauben können selbstverständlich auch drei oder mehr Schrauben vorgesehen sein. Wichtig ist, dass dann, wenn das Tuch 14 vorgesehen ist, dieses auf seiner Außenseite einen sehr niedrigen Reibungskoeffizienten haben muss. Gleiches gilt für die Innenseite des Endlosbands 4.

Fig. 5 zeigt eine Kappe 6 mit einem Griff 8. Die Kappe 6 besitzt drei Bereiche: einen unteren Bereich 18 und zwei obere Bereiche 19, 20. Die beiden oberen Bereiche 19, 20 werden dabei von dem Griff 8 überbrückt. In dem unteren Bereich 18 sind zwei Löcher 21, 22 zu erkennen, die zur Aufnahme der Schrauben 15, 16 dienen. Im oberen Bereich 19 ist ein Loch 23 zu erkennen, welches für die Aufnahme eines Anschlags 11, 13 dient.

Die Kappe 6 wird über das Brett 3 mit dem Tuch 14 gestülpt, so dass der untere Bereich 18 Brett 3 und Tuch 14 umgibt. Das Ende von Brett 3 und Tuch 14 stößt maximal bis an die eine Wand 24 des unteren Bereichs 18. Sind die Enden von Brett 3 und Tuch 14 in die Kappe 6 eingeschoben, wird der untere Bereich 18 mit Brett 3 und Tuch 14 mittels Schrauben, welche durch die Löcher 21, 22 gesteckt werden, verbunden. Das in Fig. 5 nicht dargestellte Endlosband 4 verläuft maximal nur bis zur Unterkante der Wand 24. Ist kein Tuch 14 vorgesehen, wird die Kappe 6 direkt über das Ende des Bretts 3 gestülpt.

In Fig. 6 ist ein Längsschnitt durch die Kappe 6 dargestellt, der den Griff 8 und die oberen Bereiche 19, 20 und den unteren Bereich 18 erkennen lässt. Unterhalb des Griffs 8 befindet sich ein U-förmiger Steg 25, der als Anschlag für die Kombination aus Brett 3 und Tuch 14 oder nur für das Brett 3 dient. Als ein solcher Anschlag dienen auch die Blöcke 26, 27, die mit Bohrungen 28, 29 versehen sind, in welche Anschläge 11, 13 eingreifen können.

Fig. 7 zeigt eine Variante einer Transportvorrichtung 30, die statt einem Brett zwei Bretter 33, 34 aufweist. Die Kappen 6, 7 mit den Griffen 8, 9 sowie das Endlosband 4 sind noch nicht montiert. Die beiden Bretter 33, 34 weisen äußere Randbereiche 40, 41 und innere Randbereiche 31, 32 auf.

Die Bretter 33, 34, die in der Fig. 7 nicht mit einem Tuch versehen sind, welches dem Tuch 14 gemäß Fig. 3 entspricht, werden an ihren inneren Randbereichen 31, 32 mit einem in Fig. 7 nicht dargestellten Verbindungselement miteinander verbunden. Hierauf wird das Endlosband 4 über beide Bretter gestülpt. Die Bretter 33, 34 können auch mit einem Tuch versehen sein, das fest mit ihnen verbunden ist. Dieses Tuch dient im Wesentlichen dazu, die Reibungskräfte zu verringern.

Die Fig. 7a zeigt ein Verbindungselement 38, mit dem die inneren Randbereiche 31, 32 der Bretter 33, 34 miteinander verbunden werden. Dieses Verbindungselement 38 weist zwei U-förmige Teile 46, 47 auf, in welche die in Fig. 7a nicht dargestellten inneren Randbereiche 31, 32 der Bretter 33, 34 eingeführt und mit den Teilen 46, 47, z. B. über Schrauben, verbunden werden. Hierfür sind Löcher 60 bis 63 vorgesehen. Die Richtung, in welche der innere Randbereich 32 geschoben wird, ist mit X bezeichnet. Die beiden U-förmigen Teile 46, 47 sind über ein elastisches Band 37 miteinander verbunden.

Sind die beiden Bretter 33, 34 übereinander gelegt, also parallel zueinander ausgerichtet, nimmt das elastische Band 37, das z. B. aus Gummi besteht, die Position 37' ein, während das U-förmige Teil 47 die Position 47' einnimmt. Die Transportvorrichtung kann nun im zusammengefalteten Zustand leichter transportiert werden.

In der Fig. 7a sind einige Abmessungen dargestellt, die jedoch nur beispielhaften Charakter haben.

In Fig. 8 ist die Variante der Fig. 7 noch einmal in teilmontiertem Zustand und ohne Verbindungselement 38 dargestellt. Man erkennt hierbei, dass ein einziges Endlosband 4 über zwei getrennte Bretter 33, 34 geschoben ist. Im Inneren der Transportvorrichtung 30 liegen die Randbereiche 31, 32 dieser Bretter 33, 34 einander gegenüber. Werden nun die Kappen 6, 7 über die Randbereiche 40, 41 gestülpt, so liegen die Innenwände ihrer unteren Bereiche 18 auf den äußeren Randbereichen 40, 41 der Bretter 33, 34 bzw. auf einem darüber gestülpten Tuch auf. Beide Bretter 33, 34 sind vom Endlosband 4 überdeckt. Dadurch, dass die Kappen 6, 7 etwa zu zwei Dritteln vom Endlosband 4 überdeckt sind, wird verhindert, dass Körperflüssigkeiten in den inneren Bereich der Transportvorrichtung bzw. auf die inneren Tücher gelangen, welche die Bretter 33, 34 umgeben. Die teilweise zwischen den Brettern 33, 34 bzw. den mit einem Tuch umgebenen Brettern liegenden Kappen 6, 7 üben somit eine Schutzwirkung aus. Sie sind wesentlich leichter zu reinigen als die Tücher oder die Bretter bzw. das Endlosband 4.

In der Fig. 9 ist die fertig montierte Transportvorrichtung 30 in der Mitte umgeklappt, so dass sich zwei Schenkel 44, 45 ergeben, die einander gegenüberliegen. Im vollständig umgeklappten Zustand lässt sich die Transportvorrichtung 30 leichter transportieren. Das Umklappen wird durch die in Fig. 7a dargestellte Vorrichtung ermöglicht.

Als Material für das innere Brett bzw. für die inneren Bretter wird vorzugsweise EPP (**= Expanded Polypropylene**) verwendet. Dieses Material ist sehr leicht und überdies biegsam. Je nach Größe der Transportvorrichtung ergibt sich ein Gesamtgewicht von 1,3 bis 2,5 kg. Die Kappen 6, 7 an den jeweiligen Enden der Transportvorrichtung bestehen vorzugsweise aus schlagfestem Polyethylen oder **ABS (= Acrylnitril-Butadien-Styrol)**. Das Endlosband 4, das z. B. aus Nylon bestehen kann, enthält auf seiner Außenseite vorzugsweise eine Silberbeschichtung, weil Silber antibakterielle Eigenschaften hat. Die Silberschicht kann noch mit einer Acrylschicht überzogen sein.

Das unmittelbar auf dem Brett 3 aufliegende und mit diesem fest verbundene Tuch 14 besteht vorzugsweise aus Polyethylen oder Polytetrafluorethylen (PTFE), gegebenenfalls mit Glasfaser- oder Karbonverstärkung. Auch High Density Polypropylen (HDPE) oder Low Density Polypropylen (LDPE) können verwendet werden. Zwischen der Innenseite des Endlosbands 4 und der Oberseite des Bretts oder der Oberseite des das Brett umgebenden Tuchs muss die Reibungskraft sehr klein sein. Ist kein Tuch 14 vorgesehen, wird das Brett 3 vorzugsweise mit Teflon oder Silikon beschichtet.

An den Umlenkkanten, wo eine zusätzliche Reibung von z. B. 16 % auftritt, kann eine zusätzliche Beschichtung mit extrem niedriger Reibung vorgesehen sein, z. B. eine Teflonbeschichtung oder ein Gleitmittel aus der Nanotechnologie (Lotoseffekt). Diese Beschichtung kann direkt am Brett oder fakultativ an dem Tuch 14 erfolgen.

Es versteht sich, dass z. B. die Griffe 8, 9 auch anders ausgestaltet werden können, z. B. als Schlaufen.

Der Begriff "Brett" wird in seiner allgemeinsten Bedeutung verwendet. Hierzu können auch hohle Kunststoffgebilde zählen, die aufgeblasen werden. Auf das Tuch 14, das fest mit dem Brett verbunden ist, also nicht über dieses hinwegrutscht, kann verzichtet werden, wenn die Außenseite des Bretts mit einer Schicht überzogen ist, die einen sehr kleinen Reibwert besitzt, z. B. Teflon oder Silikon.

Obwohl die Ausführungsbeispiele der Erfindung oben detailliert beschrieben wurden, ist die Erfindung nicht auf diese Ausführungsbeispiele beschränkt. Ein Fachmann versteht, dass die Erfindung verschiedene Varianten mit umfasst, mit denen dasselbe Ergebnis erzielt wird wie mit den hier beschriebenen Ausführungsbeispielen. Es ist deshalb für den Fachmann klar, dass mit den hier beschriebenen Ausführungsbeispielen der Schutzumfang der Ansprüche nicht eingeschränkt wird und dass es weitere Varianten, Modifikationen und Alternativen gibt, die unter den Schutzumfang der Ansprüche fallen.

Bezugszeichen
- 1: Patient
- 2: Transportvorrichtung
- 3: inneres Brett
- 4: Endlosband
- 5: Boden
- 6: Kappe
- 7: Kappe
- 8: Griff
- 9: Griff
- 10: Anschlag
- 11: Anschlag
- 12: Anschlag
- 13: Anschlag
- 14: Tuch
- 15: Schraube
- 16: Schraube
- 17:
- 18: unterer Bereich von 6
- 19: oberer Bereich von 6
- 20: oberer Bereich von 6
- 21: Loch
- 22: Loch
- 23: Loch
- 24: Wand
- 25: U-förmiger Steg
- 26: Block
- 27: Block
- 28: Bohrung
- 29: Bohrung
- 30: Transportvorrichtung
- 31: innerer Randbereich
- 32: innerer Randbereich
- 33: Brett
- 34: Brett
- 35: Brett
- 36: Brett
- 37: elastisches Band
- 38: Verbindungselement
- 39:
- 40: äußerer Randbereich
- 41: äußerer Randbereich
- 42: Randbereich
- 43: Randbereich
- 44: Schenkel
- 45: Schenkel
- 46: U-förmiges Teil
- 47: U-förmiges Teil
- 48:
- 49:
- 50:
- 60: Loch
- 61: Loch
- 62: Loch
- 63: Loch

- G: Gewicht
- F: Kraft
- Z: Weg
- X: Richtung

## Patentansprüche

1. Transportvorrichtung (2) für Patienten (1), mit einem Endlosband (4), das um ein Brett (3) geschlungen ist und wenigstens auf seiner Innenseite einen geringen Reibungskoeffizienten aufweist, wobei der Querschnittsumfang des Bretts (3) im Wesentlichen dem Querschnittsumfang des Endlosbands (4) entspricht,
**dadurch gekennzeichnet, dass** an den Enden des Bretts (3) Kappen (6, 7) vorgesehen sind, welche das Endlosband (4) teilweise untergreifen.

2. Transportvorrichtung nach Anspruch 1, **dadurch gekennzeichnet, dass** das Brett (3) aus einem sehr leichten und elastisch biegbaren Material besteht und von einem Tuch (14) umgeben ist, das wenigstens auf seiner Außenseite einen sehr niedrigen Reibungskoeffizienten aufweist und mit dem Brett (3) fest verbunden ist.

3. Transportvorrichtung nach Anspruch 2, **dadurch gekennzeichnet, dass** das sehr leichte und elastisch biegbare Material geschäumtes Polypropylen (EPP, Expanded Polypropylene) ist.

4. Transportvorrichtung nach Anspruch 1, **dadurch gekennzeichnet, dass** die Kappen (6, 7) über Enden des Bretts (3) gestülpt sind.

5. Transportvorrichtung nach Anspruch 2, **dadurch gekennzeichnet, dass** die Kappen (6, 7) über das Tuch (14) gestülpt sind.

6. Transportvorrichtung nach Anspruch 4, **dadurch gekennzeichnet, dass** an den Kappen (6, 7) Griffe (8, 9) vorgesehen sind.

7. Transportvorrichtung nach Anspruch 6, **dadurch gekennzeichnet, dass** die Griffe (8, 9) starr und U-förmig ausgebildet sind.

8. Transportvorrichtung nach Anspruch 6, **dadurch gekennzeichnet, dass** die Griffe Schlaufen sind.

9. Transportvorrichtung nach Anspruch 2, **dadurch gekennzeichnet, dass** die Kappen (6, 7) mittels Schrauben (15,16) mit dem Brett (3) verbunden sind, wobei die Schrauben (15, 16) durch das ganze Brett (3) und gegebenenfalls durch das Tuch (14) gehen.

10. Transportvorrichtung nach Anspruch 1, **dadurch gekennzeichnet, dass** sie in der Mitte faltbar ist.

11. Transportvorrichtung nach Anspruch 1, **dadurch gekennzeichnet, dass** die Kappen (6, 7) zwei Hälften (19, 20) aufweisen, die durch eine Griffbrücke (8) überbrückt sind.

12. Transportvorrichtung nach Anspruch 1, **dadurch gekennzeichnet, dass** die Kappen (6, 7) aus schlagfestem Polyethylen bestehen.

13. Transportvorrichtung nach Anspruch 1, **dadurch gekennzeichnet, dass** die Kappen (6, 7) aus ABS (Acrylnitril-Butadien-Styrol) bestehen.

14. Transportvorrichtung nach Anspruch 2, **dadurch gekennzeichnet, dass** das Tuch (14) auf seiner Außenseite mit Teflon oder Silikon beschichtet ist.

15. Transportvorrichtung nach Anspruch 1, **dadurch gekennzeichnet, dass** das Endlosband (4) wenigstens auf seiner Außenseite Silber enthält.

16. Transportvorrichtung nach Anspruch 1, **dadurch gekennzeichnet, dass** das Brett aus zwei Teilen (33, 34) besteht, die über ein Verbindungselement (38) miteinander verbunden sind.

17. Transportvorrichtung nach Anspruch 16, **dadurch gekennzeichnet, dass** das Verbindungselement (38) zwei U-förmige Teile (46, 47) und ein elastisches Band (37) enthält.

## Claims

1. Transporting device (2) for patients (1), with
an endless band (4) which is wrapped about a board (3) and has at least on its inside a low coefficient of friction,
wherein the cross sectional circumference of the board (3) corresponds substantially to the cross sectional circumference of the endless band (4),
**characterized in that** at the ends of the board (3) caps (6, 7) are provided which partially extend under the endless band (4).

2. Transporting device as claimed in claim 1, **characterized in that** the board (3) is comprised of a very light-weight and resiliently flexibly material and is encompassed by a sheet (14), which at least on its outside has a very low coefficient of friction and is fixedly connected with the board (3).

3. Transporting device as claimed in claim 2, **characterized in that** the very light-weight and resiliently flexible material is expanded polypropylene (EPP, Expanded Polypropylene).

4. Transporting device as claimed in claim 1, **characterized in that** the caps (6, 7) are placed over ends of the board (3).

5. Transporting device as claimed in claim 2, **characterized in that** the caps (6, 7) are placed over the sheet (14).

6. Transporting device as claimed in claim 4, **characterized in that** on the caps (6, 7) handholds (8, 9) are provided.

7. Transporting device as claimed in claim 6, **characterized in that** the handholds (8, 9) are rigid and formed in the shape of a U.

8. Transporting device as claimed in claim 6, **characterized in that** the handholds are loops.

9. Transporting device as claimed in claim 2, **characterized in that** the caps (6, 7) are connected with the board (3) by means of bolts (15, 16), wherein the bolts (15, 16) penetrate through the entire board (3) and, if applicable, through the sheet (14).

10. Transporting device as claimed in claim 1, **characterized in that** it is foldable at the center.

11. Transporting device as claimed in claim 1, **characterized in that** the caps (6, 7) have two halves (19, 20), which are bridged by a handhold bridge (8).

12. Transporting device as claimed in claim 1, **characterized in that** the caps (6, 7) are comprised of impact resistant polyethylene.

13. Transporting device as claimed in claim 1, **characterized in that** the caps (6, 7) are comprised of ABS (acrylonitrile butadiene styrene).

14. Transporting device as claimed in claim 2, **characterized in that** the outside of the sheet (14) is coated with Teflon or silicon.

15. Transporting device as claimed in claim 1, **characterized in that** the endless band (4) includes at least on its outside silver.

16. Transporting device as claimed in claim 1, **characterized in that** the board is comprised of two parts (33, 34) which are connected with one another via a connection element (38).

17. Transporting device as claimed in claim 16, **characterized in that** the connection element (38) includes two U-shaped parts (46, 47) and an elastic band (37).

## Revendications

1. Dispositif de transport (2) pour patients (1) avec
une bande sans fin (4) qui entoure une planche (3) et qui présente, au moins sur sa face intérieure, un faible coefficient de frottement,
la circonférence de la section transversale de la planche (3) correspondant essentiellement à la circonférence de la section transversale de la bande sans fin (4),
**caractérisé en ce qu'**aux extrémités de la planche (3) sont prévus des chapeaux (6, 7) qui passent partiellement sous la bande sans fin (4).

2. Dispositif de transport selon la revendication 1, **caractérisé en ce que** la planche (3) est en un matériau très léger et flexible de manière à pouvoir subir une déformation élastique, et est entourée d'un tissu (14) qui présente, au moins sur sa face extérieure, un très faible coefficient de frottement et est relié de manière fixe à la planche (3).

3. Dispositif de transport selon la revendication 2, **caractérisé en ce que** le matériau très léger et flexible de manière à pouvoir subir une déformation élastique est de la mousse de polypropylène (EPP, polypropylène expansé).

4. Dispositif de transport selon la revendication 1, **caractérisé en ce que** les chapeaux (6, 7) sont enfoncés sur les extrémités de la planche (3).

5. Dispositif de transport selon la revendication 2, **caractérisé en ce que** les chapeaux (6, 7) sont enfoncés sur le tissu (14).

6. Dispositif de transport selon la revendication 4, **caractérisé en ce que** des poignées (8, 9) sont prévues sur les chapeaux (6, 7).

7. Dispositif de transport selon la revendication 6, **caractérisé en ce que** les poignées (8, 9) sont réalisées de manière rigide et en forme de U.

8. Dispositif selon la revendication 6, **caractérisé en ce que** les poignées sont des courroies de soutien.

9. Dispositif de transport selon la revendication 2, **caractérisé en ce que** les chapeaux (6, 7) sont reliés à la planche (3) au moyen de vis (15, 16), les vis (15, 16) traversant toute la planche (3) et, le cas échéant, le tissu (14).

10. Dispositif de transport selon la revendication 1, **caractérisé en ce qu'**il peut être plié en son milieu.

11. Dispositif de transport selon la revendication 1, **caractérisé en ce que** les chapeaux (6, 7) présentent deux moitiés (19, 20) reliées par un pont formant la poignée (8).

12. Dispositif de transport selon la revendication 1, **caractérisé en ce que** les chapeaux (6, 7) sont en polyéthylène résistant aux chocs.

13. Dispositif de transport selon la revendication 1, **caractérisé en ce que** les chapeaux (6, 7) sont en ABS (acrylonitrile butadiène styrène).

14. Dispositif de transport selon la revendication 2, **caractérisé en ce que** le tissu (14) est revêtu, sur sa face extérieure, de téflon ou de silicone.

15. Dispositif de transport selon la revendication 1, **caractérisé en ce que** la bande sans fin (4) contient, au moins sur sa face extérieure, de l'argent.

16. Dispositif de transport selon la revendication 1, **caractérisé en ce que** la planche est en deux parties (33, 34) qui sont reliées entre elles par un élément d'assemblage (38).

17. Dispositif de transport selon la revendication 16, **caractérisé en ce que** l'élément d'assemblage (38) comprend deux parties en forme de U (46, 47) et une bande élastique (37).
